# FASCICULE DE BREVET EUROPEEN

(11) **EP 1 815 906 B1**
(45) Date de publication et mention de la délivrance du brevet: **09.04.2008**
(21) Numéro de dépôt: 07370002.3
(22) Date de dépôt: 25.01.2007
(51) Int. Cl.: B01F 15/00

(54) **Malaxeur à cuve fixe dans lequel le train de malaxage comprend un couvercle tournant audessus de l'axe de rotation**
Planetenmischer mit feststehendem Behälter in welchem das Rührwerk eine mitdrehende Abdekung über der Drehachse aufweist.
Mixer with stationary container in which the stirring assembly has a lid above the axis of rotation.

(30) Priorité: 01.02.2006 FR 0600919
(43) Date de publication de la demande: 08.08.2007
(73) Titulaire: COUVROT, 59910 Bondues (FR)
(72) Inventeur: Destombes Christian c/o Couvrot SA, 59910 Bondues (FR); Brunquet Eric c/o Couvrot SA, 59910 Bondues (FR)
(74) Mandataire: Duthoit, Michel Georges André

(56) Documents cités:
- DE-A1- 3 405 385
- DE-A1- 19 611 303
- GB-A- 2 027 353
- GB-A- 2 153 696
- US-A- 3 069 145
- US-A- 4 506 984

## Description

L'invention est relative à un malaxeur à cuve fixe, et trouvera une application particulière pour le mélange des composants humides ou secs, par exemple ciment, sable de silice ou autres, pour l'obtention de béton.

Le document GB-A-2153696 expose un malaxeur de ce type.

Les malaxeurs à cuve fixe se présentent sous la forme d'une cuve généralement circulaire, à l'intérieur de laquelle un train de malaxage muni de pales permet le brassage des composants.

Un dispositif d'entraînement logé dans un carter adjacent à la paroi supérieure de la cuve permet d'animer le train de malaxage d'un mouvement de rotation complexe, notamment, épicycloïdal.

Le train présente à cet effet un premier axe de rotation avec un arbre de rotation autour duquel le train tourne sur lui-même par rapport à un support tournant, notamment constitué par une couronne mobile. Le deuxième axe de rotation du train est constitué par l'axe de rotation du support tournant, centré sur la cuve.

De manière connue, l'arbre de rotation fait saillie vers le bas à partir de la paroi supérieure de la cuve et à l'intérieur de cette dernière. L'arbre de rotation est maintenu par un moyeu projetant dans la cuve. Le moyeu est fixe, solidaire par rapport audit support tournant.

L'extrémité basse de l'arbre de rotation présente un support pour les bras du train de malaxage. Une plaque anti projection est prévue solidaire à l'arbre de rotation, et située entre le support de bras et le moyeu. Elle a pour fonction de protéger le moyeu contre les projections de produits, notamment des matières pulvérulentes, et des liquides.

Toutefois, ce montage du train de malaxage au dispositif d'entraînement présente trois inconvénients majeurs, à savoir :
- Malgré la présence de la plaque anti projection, le moyeu doit être nettoyé par l'intermédiaire de buses par la pulvérisation d'eau sous pression. Contrairement au train de malaxage qui peut tourner sur lui-même et être ainsi aisément nettoyé, le moyeu est fixe par rapport au support tournant. Plusieurs buses réparties autour du moyeu doivent donc être utilisées pour traiter toute la circonférence du moyeu et obtenir un résultat satisfaisant.
- Le dispositif d'entraînement du malaxeur, à savoir l'arbre de rotation et le moyeu doivent être fortement graissés, ces différents organes étant soumis à une forte corrosion lors des opérations de malaxage, notamment de composants humides. Il a été constaté que le montage actuel entre le moyeu et l'arbre de rotation laisse s'échapper de la graisse par gravité qui tombe ensuite dans la cuve et les produits.
- L'extrémité supérieure des bras du train de malaxage est assujettie à un support de bras à l'extrémité inférieure de l'arbre de rotation. Le support de bras ne devant pas être en contact avec les produits, il est impérativement positionné à une hauteur « hₘ » minimale par rapport au fond de la cuve. Du fait du montage actuel du train au dispositif d'entraînement, la paroi supérieure de la cuve doit être positionnée à une hauteur qui ne peut être inférieure à la somme de la hauteur hₘ et de la longueur du moyeu projetant dans la cuve.

La présente invention a pour but de remédier à ces inconvénients en proposant un malaxeur à cuve fixe permettant un nettoyage aisé notamment après utilisation.

Un autre but de la présente invention est de proposer un malaxeur dont les organes mécaniques, notamment d'entraînement, fassent l'objet d'une bonne protection vis-à-vis des poussières et des projections de liquide.

Un autre but de l'invention est de proposer un malaxeur dont la hauteur de cuve peut être réduite sans perte de performance, ni de capacité.

D'autres buts et avantages de la présente invention apparaîtront au cours de la description qui va suivre qui n'est donnée qu'à titre indicatif et qui n'a pas pour but de la limiter.

L'invention concerne un malaxeur à cuve fixe, notamment destiné au mélange de composants humides ou secs, par exemple, ciment, sable de silice ou autres, pour l'obtention de béton comprenant :
- une cuve fixe dans laquelle sont introduits les différents composants à malaxer,
- au moins un train de malaxage présentant un arbre de rotation et au moins un bras muni de pales, destiné à brasser les composants de mélange présents dans la cuve, le train de malaxage étant entraîné en rotation simple ou complexe par un dispositif d'entraînement,
- ledit arbre de rotation et son moyeu faisant saillie au moins en partie à l'intérieur de la cuve, l'entrée de l'arbre coopérant avec le dispositif d'entraînement, la sortie de l'arbre étant solidaire, directement ou indirectement dudit au moins un bras,
caractérisé en ce que le train de malaxage présente, en outre, une casserole solidaire dudit arbre de rotation et tournant avec lui, ladite casserole, formant un capot étanche, destinée à recouvrir ledit arbre et son moyeu dans la cuve afin de les protéger.

L'invention sera mieux comprise à la lecture de la description suivante, accompagnée des dessins en annexe, parmi lesquels :
- la figure 1 est une vue selon une coupe verticale d'un malaxeur à cuve fixe de l'art antérieur,
- la figure 1A est une vue selon la coupe horizontale A-A du train de malaxage tel qu'illustré à la figure 1,
- la figure 2 est une vue selon une coupe verticale du malaxeur à cuve fixe conforme à l'invention,
- la figure 2A est une vue selon la coupe A-A telle qu'illustrée à la figure 2,
- la figure 3 est une vue partielle droite du malaxeur de l'art antérieur tel qu'illustré à la figure 1,
- la figure 4 est une vue partielle droite du malaxeur conforme à l'invention tel qu'illustré à la figure 2,
- la figure 5 est une vue agrandie du cadre V du joint tournant tel qu'illustré à la figure 4.

L'invention est relative à un malaxeur à cuve fixe, notamment destiné au mélange de composants humides ou secs, par exemple ciment, sable de silice ou autres, pour l'obtention de béton, d'un type globalement connu aujourd'hui.

Les figures 1 et 3 illustrent le montage du train de malaxage au dispositif d'entraînement d'un malaxeur de l'art antérieur. Tel qu'illustré, le dispositif d'entraînement 30' est logé dans un carter adjacent à la paroi supérieure 11' de la cuve 2'. L'arbre est maintenu par un moyeu 10' assujetti à la paroi supérieure 11' faisant saillie vers le bas à l'intérieur de la cuve 2'.

Un support de bras 50 est assujetti à l'extrémité basse de l'arbre 9' du train de malaxage 3'. Le train de malaxage présente en outre une plaque anti projection 60 notamment assujettie et tournante avec ledit arbre afin de protéger le moyeu 10' des projections lors du brassage des composants par le train de malaxage.

Dans ce cas, la cuve présente une hauteur h₁ au moins égale à la somme de la hauteur hₘ, séparant le support de bras du fond de la cuve, plus la longueur du moyeu 10'. Le moyeu 10' est assujetti à la paroi supérieure 11' notamment montée tournante par rapport au reste de la cuve, solidaire d'une couronne mobile 7' entraînée par le pignon de sortie 22' d'un moto réducteur 23'.

Telle qu'illustrée aux figures 2 et 4 notamment, la présente invention concerne un malaxeur 1 à cuve fixe, notamment destiné au mélange de composants humides ou secs, par exemple, sable de silice ou autres, pour l'obtention de béton comprenant :
- une cuve fixe 2 dans laquelle sont introduits les différents composants à malaxer,
- au moins un train de malaxage 3 présentant un arbre de rotation 9 et au moins un bras 4 muni de pales 5, destiné à brasser les composants de mélange présents dans la cuve 2, le train de malaxage 3 étant entraîné en rotation simple ou complexe par un dispositif d'entraînement 30,
- ledit arbre de rotation 9 et son moyeu 10 faisant saillie au moins en partie à l'intérieur de la cuve 2, l'entrée de l'arbre 9 coopérant avec le dispositif d'entraînement 30, la sortie de l'arbre 9 étant solidaire, directement ou indirectement, dudit au moins un bras 4.

Selon l'invention, le train de malaxage 3 présente, en outre, une casserole 13 solidaire dudit arbre de rotation 9 et tournant avec lui, ladite casserole 13 formant un capot étanche destiné à recouvrir ledit arbre et son moyeu dans la cuve afin de les protéger.

Telle qu'illustrée à la figure 4, la casserole 13 permet de protéger le moyeu 10 contre les liquides tels que l'eau et notamment les produits pulvérulents. Elle constitue également un bac de réception de graisse et autres lubrifiants.

Le malaxeur 1 conforme à l'invention peut être équipé d'une ou plusieurs buses 70, fixes par rapport à la cuve 2, pour la projection d'un liquide sous pression. Ces buses 70 sont conçues pour le nettoyage du train de malaxage 3, casserole 13 comprise, lorsque le train 3 est animé d'un mouvement de rotation, notamment pour le nettoyage des matières pulvérulentes agglomérées. La casserole étanche tournant sur elle-même est ainsi aisément nettoyée.

Tel qu'illustré aux figures 4 et 5, le moyeu 10 de l'arbre de rotation 9 du train de malaxage 3 est constitué par un élément tubulaire 40 présentant un épaulement 41 au niveau de l'une de ses extrémités pour la fixation sur l'une des parois internes, notamment supérieures 11 de la cuve 2.

Le diamètre interne du moyeu 10 forme une cage pour la réception d'un ou plusieurs roulements 42 destinés à assurer le guidage dudit arbre de rotation 9. Un obturateur 43 de forme en anneau vient assurer une première étanchéité entre l'arbre de rotation 9 et le moyeu 10 à son extrémité basse.

Telle qu'illustrée à la figure 2 notamment, la cuve 2 présente une paroi de fond, une paroi latérale et une paroi supérieure recouvrant, au moins en partie, la paroi de fond. Le train de malaxage 3 fait saillie vers le bas à partir de la paroi supérieure 11, notamment constitué par un plateau tournant, pour venir brasser les composants contenus dans la cuve 2.

La casserole 13 peut alors constituer un support pour le ou les bras 4 du train de malaxage 3. Selon un mode de réalisation avantageux, le ou les bras 4 du train de malaxage 3 sont assujettis radialement sur la paroi latérale 14 de la casserole 13 au-dessus du niveau de l'extrémité inférieure de l'arbre de rotation 9. Cette disposition permet d'assujettir l'extrémité supérieure des bras 4 autour du moyeu 10 et de l'arbre de rotation 9 et ainsi de réduire la hauteur « h₂ » de la cuve, notamment inférieure à la hauteur « h₁» des cuves de malaxage de l'état de la technique.

Tel qu'illustré à la figure 2A, le train de malaxage peut présenter plusieurs bras répartis en étoile notamment au nombre de quatre et positionnés à 90° l'un par rapport à l'autre.

Selon un mode de réalisation, le bord libre supérieur de la casserole 13 et l'une des parois internes de la cuve 2, notamment supérieure11, sont liés par l'intermédiaire d'un joint tournant 15. Le joint tournant 15 est plus particulièrement illustré à la figure 5.

Selon un mode de réalisation, le joint tournant 15 est constitué par un élément jante 16 disposé autour de l'arbre de rotation 9 et fixé sur l'une des parois internes, notamment supérieure 11 de la cuve 2, et par exemple constituée par un plateau tournant.

Ledit élément jante 16 présente un épaulement intérieur circulaire 17 prévu pour coopérer intimement, en rotation, avec un épaulement circulaire extérieur 18 du bord supérieur libre de la casserole 13 de telle façon à constituer une chicane 19 pour les fluides. Selon un mode de réalisation, ledit élément jante 16 peut être réalisé par l'épaulement 41 du moyeu 10.

Le joint tournant 15 présente en outre un joint souple tubulaire 20 formant une lèvre et dont le diamètre interne vient recouvrir ladite chicane 19.

La cuve 2 du malaxeur peut être cylindrique, ledit train de malaxage 3 étant excentré par rapport à l'axe de symétrie 6 de la cuve. Le dispositif d'entraînement permet d'animer le train de malaxage 3 notamment d'un mouvement de rotation complexe, épicycloïdal.

Le dispositif d'entraînement peut être constitué par une couronne dentée 7 et une roue dentée 8.

La couronne 7 est mobile en rotation et apte à servir de support au train de malaxage 3 pour la mise en rotation dudit train dans la cuve 2, ledit au moins un train de malaxage 3 étant monté libre en rotation sur lui-même, directement ou indirectement sur ladite couronne 7.

La roue 8 est fixe et prévue coaxiale à ladite couronne 7, le train de malaxage 3 présentant un pignon récepteur 12 qui vient engrener autour de ladite roue, le couple ainsi reçu du pignon provoquant un entraînement en rotation sur lui-même du train de malaxage 3.

Telle qu'illustrée, la couronne 7 peut être entraînée par un pignon de sortie 22 d'un moto réducteur 23.

Naturellement, d'autres modes de mise en oeuvre, à la portée de l'homme de l'art, auraient pu encore être envisagés sans pour autant sortir du cadre de l'invention.

## Revendications

1. Malaxeur (1) à cuve fixe, notamment destiné au mélange de composants humides ou secs, par exemple ciment ou sable de silice, pour l'obtention de béton, comprenant :
- une cuve fixe (2) dans laquelle sont introduits les différents composants à malaxer,
- au moins un train de malaxage (3) présentant un arbre de rotation (9) et au moins un bras (4) muni de pales (5), destiné à brasser les composants de mélange présents dans la cuve (2), le train de malaxage (3) étant entraîné en rotation simple ou complexe par un dispositif d'entraînement (30),
- ledit arbre de rotation (9) et son moyeu (10) faisant saillie au moins en partie à l'intérieur de la cuve (2), l'entrée de l'arbre (9) coopérant avec le dispositif d'entraînement (30), la sortie de l'arbre (9) étant solidaire, directement ou indirectement, dudit au moins un bras (4),
**caractérisé en ce que** le train de malaxage (3) présente, en outre, une casserole (13) solidaire dudit arbre de rotation (9) et tournant avec lui, ladite casserole (13) formant un capot étanche destinée à recouvrir ledit arbre (9) et son moyeu (10) dans la cuve (2) afin de les protéger.

2. Malaxeur (1) selon la revendication 1, dans lequel le malaxeur (1) présente une ou plusieurs buses (70) fixes par rapport à la cuve (2), pour la projection d'un liquide sous pression, et conçues pour le nettoyage du train de malaxage (3), casserole (13) comprise, lorsque ledit train est animé d'un mouvement de rotation, notamment pour le nettoyage des matières pulvérulentes agglomérées.

3. Malaxeur (1) selon la revendication 1 ou 2, dans lequel le moyeu (10) de l'arbre de rotation (9) du train de malaxage (3) est constitué par un élément tubulaire (40) présentant un épaulement (41) au niveau de l'une de ses extrémités pour sa fixation sur l'une des parois internes de la cuve (2) et dont le diamètre interne forme une cage pour la réception d'un ou plusieurs roulements (42) destinés à assurer le guidage dudit arbre de rotation (9).

4. Malaxeur (1) selon l'une des revendications 1 à 3, dans lequel la cuve (2) présente une paroi de fond, au moins une paroi latérale et une paroi supérieure recouvrant, au moins en partie, la paroi de fond, le train de malaxage (3) faisant saillie vers le bas à partir de la paroi supérieure pour venir brasser les composants contenus dans la cuve (2).

5. Malaxeur selon la revendication 4, dans lequel la casserole (13) constitue un support pour le ou les bras (4) du train de malaxage (3).

6. Malaxeur selon la revendication 5, dans lequel le ou les bras (4) du train de malaxage (3) sont assujettis radialement sur la paroi latérale (14) de la casserole (13) au-dessus du niveau de l'extrémité inférieure de l'arbre de rotation (9).

7. Malaxeur selon la revendication 5, dans lequel le train de malaxage (3) présente plusieurs bras (4) répartis en étoile.

8. Malaxeur selon l'une des revendications 1 à 7, dans lequel le bord libre supérieur de la casserole (13) et l'une des parois internes de la cuve (2) sont liés par l'intermédiaire d'un joint tournant (15).

9. Malaxeur selon la revendication 8, dans lequel le joint tournant (15) est constitué par un élément jante (16) disposé autour de l'arbre de rotation (9) et fixé à l'une des parois internes de la cuve (2), ledit élément jante (16) présentant un épaulement intérieur circulaire (17) prévu pour coopérer intimement en rotation avec un épaulement circulaire extérieur (18) du bord supérieur libre de ladite casserole (13) de telle façon à constituer une chicane (19) pour les fluides.

10. Malaxeur selon la revendication 9, dans lequel le joint tournant (15) présente un joint souple tubulaire (20) dont le diamètre interne vient recouvrir ladite chicane (19).

11. Malaxeur (1) selon l'une quelconques des revendications 1 à 10, dans lequel la cuve est cylindrique, ledit train de malaxage (3) étant excentré par rapport à l'axe de symétrie (6) de la cuve, le dispositif d'entraînement permettant d'animer le train de malaxage (3) d'un mouvement de rotation complexe, épicycloïdal, et dans lequel :
- le dispositif d'entraînement est constitué par une couronne dentée (7) et une roue dentée (8),
- la couronne (7) est mobile en rotation et apte à servir de support au train de malaxage (3) pour la mise en rotation dudit train, dans la cuve (2), ledit au moins un train de malaxage (3) étant monté libre en rotation sur lui-même, directement ou indirectement, sur ladite couronne (7),
- ladite roue (8) est fixe et prévue coaxiale à ladite couronne (7) le train de malaxage (3) présentant un pignon récepteur (12) qui vient engrener autour de ladite roue, le couple ainsi reçu du pignon provoquant un entraînement en rotation sur lui-même du train de malaxage (3).

## Claims

1. A kneader (1) with a fixed vessel, in particular intended for the mixture of humid or dry components, for instance cement or silica sand, for obtaining concrete, comprising :
- a fixed vessel (2) wherein are inserted the different components to be kneaded,
- at least one kneading rack (3) exhibiting a rotary shaft (9) and at least one arm (4) fitted with blades (5), intended for stirring the mixture components present in the vessel (2), the kneading rack (3) being driven into simple or complex rotation by a driving device (30),
- said rotary shaft (9) and its hub (10) protruding at least partially inside the vessel (2), the inlet of the shaft (9) co-operating with the driving device (30), the outlet of the shaft (9) being interconnected, directly or indirectly, of said at least one arm (4),
**characterised in that** the kneading rack (3) exhibits, moreover, a pan (13) interconnected with said rotary shaft (9) and revolving therewith, said pan (13) forming a waterproof cover intended for covering said shaft (9) and its hub (10) in the vessel (2) in order to protect them.

2. A kneader (1) according to claim 1, wherein the kneader (1) exhibits one or several nozzles (70) fixed relative to the vessel (2), for the projection of a pressurised liquid, and designed for cleaning the kneading rack (3), pan (13) included, when said rack is driven by a rotational movement, in particular for cleaning agglomerated pulverulent matters.

3. A kneader (1) according to claim 1 or 2, wherein the hub (10) of the rotary shaft (9) of the kneading rack (3) is formed by a tubular element (40) exhibiting a shoulder (41) at one of its ends for the fastening thereof to one of the internal walls of the vessel (2) and whereof the internal diameter forms a cage for the reception of one or several bearings (42) intended for ensuring the guiding of said rotary shaft (9).

4. A kneader (1) according to any of the claims 1 to 3, wherein the vessel (2) exhibits a bottom wall, at least one lateral wall and an upper wall covering, at least partially, the bottom wall, the kneading rack (3) protruding downwards from the upper wall for stirring the components contained in the vessel (2).

5. A kneader according to claim 4, wherein the pan (13) forms a bracket for the arm(s) (4) of the kneading rack (3).

6. A kneader according to claim 5, wherein the arm(s) (4) of the kneading rack (3) are slaved radially on the lateral wall (14) of the pan (13) above the level of the lower end of the rotary shaft (9).

7. A kneader according to claim 5, wherein the kneading rack (3) exhibits several arms (4) star-distributed.

8. A kneader according to any of the claims 1 to 7, wherein the upper free edge of the pan (13) and one of the internal walls of the vessel (2) are associated by means of a revolving seal (15).

9. A kneader according to claim 8, wherein the revolving seal (15) is formed by a rim element (16) arranged around the rotary shaft (9) and fixed to one of the internal walls of the vessel (2), said rim assembly (16) exhibiting a circular inner shoulder (17) provided for co-operating tightly rotatably with an outer circular shoulder (18) of the upper free edge of said pan (13) so as to provide a baffle plate (19) for fluids.

10. A kneader according to claim 9, wherein the revolving seal (15) exhibits a flexible tubular seal (20) whereof the internal diameter covers said baffle plate (19).

11. A kneader (1) according to any of the claims 1 to 10, wherein the vessel is cylindrical, said kneading rack (3) being off-centred relative to the axis of symmetry (6) of the vessel, wherein the driving device enables to drive the kneading rack (3) with a complex, epicycloid rotational movement, and wherein:
- the driving device is formed by a toothed ring (7) and a toothed wheel (8),
- the ring (7) is mobile rotatably and capable to act as a support for the kneading rack (3) for putting said rack into rotation, in the vessel (2), said at least one kneading rack (3) being mounted freely rotatably around itself, directly or indirectly, on said ring (7),
- said wheel (8) is fixed and provided coaxial to said ring (7) the kneading rack (3) exhibiting a receiving pinion (12) which meshes around said wheel, the torque thus received from the pinion causing the kneading rack (3) to rotate around itself.

## Patentansprüche

1. Mischer (1) mit unbeweglichem Behälter, insbesondere vorgesehen zum Mischen von feuchten oder trockenen Komponenten, zum Beispiel Zement oder Kieselsand für die Herstellung von Beton, umfassend :
- einen unbeweglichen Behälter (2), in den die verschiedenen zu mischenden Komponente eingebracht sind,
- wenigstens ein Rührwerk (3), das eine Antriebswelle (9) und wenigstens einen mit Schaufeln (5) ausgestatteten Mischarm (4) aufweist, vorgesehen, um die im Behälter (2) vorhandenen zu mischenden Komponente zu rühren, wobei das Rührwerk (3) durch eine Antriebsvorrichtung (30) in einfache oder komplexe Drehung versetzt sei,
- die besagte Antriebswelle (9) und ihr Achskopf (10) zumindest teilweise im Innern des Behälters (2) vorspringen, wobei der Eingang der Welle (9) mit der Antriebsvorrichtung (30) zusammenwirkt, wobei der Ausgang der Welle (9) unmittelbar oder mittelbar mit dem besagten wenigstens einen Mischarm (4) fest verbunden ist,
**dadurch gekennzeichnet, dass** das Rührwerk (3) außerdem einen Topf (13) aufweist, der mit der besagten Antriebswelle (9) fest verbunden ist und mit ihr drehend ist, wobei der besagte Topf (13) eine wasserdichte Haube bildet, vorgesehen, um die besagte Welle (9) und ihren Achskopf (10) im Behälter (2) zu bedecken, um sie zu schützen.

2. Mischer (1) nach Anspruch 1, in dem der Mischer (1) eine oder mehrere Düsen (70) zum Einspritzen von Flüssigkeit unter Druck aufweist, die hinsichtlich des Behälters (2) unbeweglich sind und für die Reinigung des Rührwerks (3), einschließlich des Topfes (13), vorgesehen sind, wenn das besagte Rührwerk in eine Drehbewegung nämlich zur Entfernung von zusammengeballten pulvrigen Materialien angetrieben ist.

3. Mischer (1) nach Anspruch 1 oder 2, in dem der Achskopf (10) der Antriebswelle (9) des Rührwerks (3) durch ein röhrenförmiges Bauelement (40) gebildet ist, das einen Absatz (41) im Bereich des einen von seinen Enden für seine Befestigung auf der einen von den inneren Wänden des Behälters (2) aufweist, und dessen innere Durchmesser ein Käfig für die Aufnahme von einem oder mehreren Lagern (42) bildet, die vorgesehen sind, um die Führung der besagten Antriebswelle (9) zu sichern.

4. Mischer (1) nach einem der Ansprüche 1 bis 3, in dem der Käfig (2) eine Bodenwand, zumindest eine seitliche Wand und eine obere Wand aufweist, die zumindest teilweise die Bodenwand bedeckt, wobei das Rührwerk (3) von der oberen Wand ab nach unten vorspringt, um die in dem Behälter (2) enthaltenen Komponente zu rühren.

5. Mischer nach Anspruch 4, in dem der Topf (13) einen Träger für den Mischarm oder die Mischarme (4) des Rührwerks (3) bildet.

6. Mischer nach Anspruch 5, in dem der Mischarm oder die Mischarme (4) des Rührwerks (3) radial an der seitlichen Wand (14) des Topfs (13) oberhalb des Bereichs des unteren Endes der Antriebswelle (9) befestigt sind.

7. Mischer nach Anspruch 5, in dem das Rührwerk (3) mehrere sternförmig verteilte Mischarme (4) aufweist.

8. Mischer nach einem der Ansprüche 1 bis 7, in dem der obere freie Rand des Topfes (13) und die eine von den inneren Wänden des Behälters (2) durch eine Drehverbindung (15) verbunden sind.

9. Mischer nach Anspruch 8, in dem die Drehverbindung (15) durch einen Felgenbauteil (16) gebildet ist, der um die Antriebswelle (9) angeordnet und auf einer der inneren Wände des Behälters (2) befestigt ist, wobei der besagte Felgenbauteil (16) einen kreisförmigen inneren Ansatz (17) aufweist, vorgesehen, um in Drehung eng mit einem kreisförmigen äußeren Ansatz (18) des oberen freien Randes des besagten Topfs (13) auf solche Art und Weise zusammenzuwirken, um eine Prallplatte (19) für die Flüssigkeiten zu bilden.

10. Mischer nach Anspruch 9, in dem die Drehverbindung (15) eine röhrenförmige biegsame Dichtung (20) aufweist, deren innere Durchmesser die besagte Prallplatte (19) bedeckt.

11. Mischer (1) nach irgendeinem der Ansprüche 1 bis 10, in dem der Behälter zylindrisch ist, wobei das besagte Rührwerk (3) aussermittig hinsichtlich der Symmetrieachse (6) des Behälters verstellt sei, wobei die Antriebsvorrichtung erlaubt, das Rührwerk (3) in eine komplexe epizykloidische Rotationsbewegung zu bringen, und in dem :
- die Antriebsvorrichtung durch einen Zahnkranz (7) und ein Zahnrad (8) gebildet ist,
- der Zahnkranz (7) in Drehung beweglich und geeignet ist, um dem Rührwerk (3) als Träger zu dienen zum Versetzen des besagten Rührwerks in Drehung im Behälter (2), wobei das besagte zumindest ein Rührwerk (3) frei in Drehung um sich selbst unmittelbar oder mittelbar auf dem besagten Zahnkranz (7) gelagert sei,
- das besagte Rad (8) unbeweglich und koaxial zu dem besagten Zahnkranz (7) vorgesehen ist, wobei das Rührwerk (3) ein Aufnahmezahnrad (12) aufweist, das um das besagte Rad herum eingreift, wobei das so vom Zahnrad erhaltene Drehmoment einen Antrieb in Drehung des Rührwerks (3) um sich selbst verursacht.
